# EUROPÄISCHE PATENTSCHRIFT

(11) **EP 1 600 606 B1**
(45) Veröffentlichungstag und Bekanntmachung des Hinweises auf die Patenterteilung: **29.11.2006**
(21) Anmeldenummer: 05090080.2
(22) Anmeldetag: 31.03.2005
(51) Int. Cl.: F01D 11/00

(54) **Dichtungs- und Dämpfungssystem für Turbinenschaufeln**
Sealing and damping system for gas turbine blades
Système d'étanchéité et d'amortissement pour les aubes des turbines à gaz

(30) Priorität: 03.05.2004 DE 102004023130
(43) Veröffentlichungstag der Anmeldung: 30.11.2005
(73) Patentinhaber: Rolls-Royce Deutschland Ltd & Co KG, 15827 Blankenfelde-Mahlow (DE)
(72) Erfinder: Parchem, Roland, 10963 Berlin (DE); Baird, Ian, Lindsayfield East Kilbride Scotland (GB)
(74) Vertreter: Wablat, Wolfgang

(56) Entgegenhaltungen:
- US-A- 3 709 631
- US-A- 3 752 598
- US-A- 4 872 812
- US-A- 4 936 749

## Beschreibung

Die Erfindung betrifft ein Dichtungs- und Dämpfungssystem für Turbinenschaufeln, deren Schaufelplattformen über Dichtungs- und Dämpfungselemente gekoppelt sind.

Die mit heißem Hochdruckgas beaufschlagten, mit dem Schaufelfuß über ein Tannenbaumprofil in der Turbinenscheibe verankerten Turbinenschaufeln sind unter anderem durch die Vibration der Schaufelblätter hohen mechanischen Belastungen ausgesetzt. Zur Verringerung der Vibration und der dadurch bedingten Schaufelbelastung ist bekanntermaßen zwischen den gegenüberliegenden Seitenkanten jeweils benachbarter Plattformen ein Dämpfungselement eingelegt. Das Dämpfungselement ist beispielsweise in Form eines in einer beiderseitigen Nut der Plattformen liegenden stabförmigen, im Querschnitt dreieckigen Elements ausgebildet, das sich unter der Wirkung der Fliehkraft eng an die gegenüberliegenden Flächen der benachbarten Plattformen anlegt und dadurch die Vibration dämpft. Ein derartiges geradlinig und prismatisch ausgelegtes Dämpfungselement, wie es beispielsweise in der US 4872812 beschrieben ist, dämpft die Schwingungen aufgrund der herrschenden Reibungskräfte, ist aber nicht in der Lage, die infolge des verbleibenden Spaltes zwischen den Plattformen auftretenden Ventilationsverluste in ausreichendem Umfang zu verringern, die die Funktion des Turbinenschaufelrades beeinträchtigen und zudem die Kühlluft erwärmen.

Bekannt sind weiterhin aus einem runden Draht bestehende Dichtungselemente, die über die gesamte Plattformlänge in dem Spalt zwischen zwei benachbarten Plattformen angeordnet sind und dem Krümmungsverlauf des Spaltes folgen. Ein derartiges - beispielsweise in der US 3918842 offenbartes - Dichtungselement kann aufgrund des Linienkontaktes und der dementsprechend geringen Reibungskräfte nur in geringem Umfang eine Dämpfungsfunktion ausüben.

Es wurde bereits vorgeschlagen, die Schaufelplattformen konstruktiv so auszubilden, das sowohl Dampfungselemente als auch Dichtungselemente zwischen den gegenüberliegenden Plattformflächen eingebaut werden können. Eine derartige Konstruktion ist jedoch bei der aerodynamisch vorgegebenen, doppelt gekrümmten Gestalt der Schaufelplattform mit einem erheblichen Fertigungsaufwand und entsprechend hohen Kosten verbunden. Außerdem wird das Gewicht der Plattform wesentlich erhöht.

Der Erfindung liegt die Aufgabe zugrunde, ein Dämpfungs-und Dichtungssystem für miteinander gekoppelte Plattformen von Turbinenschaufeln anzugeben, das mit geringem Herstellungsaufwand und gewichtssparend hergestellt werden kann und eine hohe schwingungsdämpfende und abdichtende Wirkung hat.

Erfindungsgemäß wird die Aufgabe mit einem gemäß den Merkmalen des Patentanspruchs 1 ausgebildeten Dämpfungs-und Dichtungssystem gelöst. Aus den Unteransprüchen ergeben sich weitere Merkmale und vorteilhafte Ausgestaltungen der Erfindung.

Ausgehend von über Dichtungs- und Dämpfungselemente gekoppelten Schaufelplattformen besteht das Wesen der Erfindung in der Verwendung eines dreidimensional geformten, das heißt entsprechend der geschwungenen Form der Schaufelplattform in einer oder zwei Ebenen gekrümmten, einstückig ausgebildeten Dichtungs- und Dämpfungsstreifens, der einer an einer Unterseite der Schaufelplattform ausgebildeten, der Streifenform entsprechenden Ausnehmung zugeordnet ist. Diese Ausnehmung bildet eine Plattformtasche, die zur Seitenfläche der benachbarten Schaufelplattform hin offen und schräg nach oben zu dieser ausgerichtet ist. Durch die bei Rotation der beschaufelten Turbinenscheibe wirkenden Zentrifugalkräfte wird der Dichtungs- und Dämpfungsstreifen sowohl gegen die Taschenfläche als auch gegen die Seitenfläche der benachbarten Schaufelplattform gedrückt und bewirkt eine Abdichtung zwischen den Schaufelplattformen. Gleichzeitig werden die axialen und tangentialen Schwingungen der Schaufelplattformen durch die zwischen dem Dichtungs- und Dämpfungsstreifen und der Taschenfläche sowie der Seitenfläche der jeweils benachbarten Schaufelplattformen wirkenden Reibungskräfte gedämpft. Aufgrund der Anpassung des Dehnungs- und Dichtungsstreifens an die Schaufelplattform kann diese unter Gewichtseinsparung konstruktiv optimal und kostengünstig ausgebildet werden. Gleichzeitig ist eine wirksame Dichtung und Schwingungsdämpfung gewährleistet.

Ein Ausführungsbeispiel der Erfindung wird anhand der Zeichnung näher erläutert. Es zeigen:
- Fig. 1: eine Turbinenschaufel in perspektivischer An sicht von der Seite, auf der die Plattformtasche ausgebildet ist;
- Fig. 2: die Turbinenschaufel nach Fig. 1, jedoch mit einem anderen Blickwinkel auf die mit der Plattformtasche versehene Plattformseite;
- Fig. 3: eine perspektivische Ansicht eines zweifach gekrümmten Dichtungs- und Dämpfungsstreifens;
- Fig. 4a/b: eine Darstellung des Dichtungs- und Dämpfungsstreifens in zwei weiteren Ansichten; und
- Fig. 5: eine Schnittansicht zweier benachbarter Turbinenschaufeln im Bereich der über ein Dämpfungs- und Dichtungselement gekoppelten Schaufelplattformen.

Die Figuren 1 und 2 zeigen eine Turbinenschaufel, bestehend aus einem Schaufelblatt 1, einer Schaufelplattform 2 und einem Schaufelfuß 3. Eine Mehrzahl von Turbinenschaufeln ist über eine Tannenbaumverzahnung am Umfang einer Turbinenscheibe (nicht dargestellt) angebracht. Wie aus den Figuren 1 und 2 erkennbar, ist die Schaufelplattform 2 - aerodynamisch bedingt - zweifach, das heißt axial und tangential, gekrümmt. An jeweils einer Seite der Schaufelplattform 2 ist eine Plattformtasche 4 mit dieser zugeordneten Haltestegen 5 ausgeformt. Auf der Seite mit der Plattformtasche 4 ist an einem seitlichen Randbereich der Schaufelplattform 2 eine kleine Dichtungstasche 6 ausgebildet. Die Figuren 3 sowie 4a und 4b geben jeweils einen dreidimensionalen flachen Dichtungs- und Dämpfungsstreifen 7 mit seitlich angeformtem Dichtungsdraht 8 wieder. Die Krümmung des Dichtungs- und Dämpfungsstreifens 7 entspricht genau dem Krümmungsverlauf der Schaufelplattform 2 bzw. der in diese auf einer Seite eingearbeiteten Plattformtasche 4. Der Dichtungs- und Dämpfungsstreifen 7 befindet sich, wie in Fig. 5 schematisch dargestellt, in der Plattformtasche 4 und wird zur Achse der Turbinenscheibe hin durch die Haltestege 5 gehalten. Die kleine Dichtungstasche 6 dient zur Aufnahme des Dichtungsdrahtes 8.

Während des Betriebs der Turbine, das heißt, der Rotationsbewegung der beschaufelten Turbinenscheibe (nicht dargestellt), wird der Dichtungs- und Dämpfungsstreifen 7 durch die Zentrifugalkraft gegen die schräg nach oben zur angrenzenden Seitenfläche 9 der benachbarten Schaufelplattform 2' hin verlaufende Taschenfläche 10 (erste Reib- und Dichtfläche 10) der Plattformtasche 4 gedrückt. Dabei liegt die obere Kontaktfläche 7a (erste Reib- und Dichtfläche) des Dichtungs- und Dämpfungsstreifens 7 vollflächig an der schräg gerichteten, durch die Plattformtasche 4 gebildeten Taschenfläche 10 (erste Reib- und Dichtfläche). Aufgrund der Schräge der Taschenfläche 10 der Plattformtasche 4 wird der Dichtungs- und Dämpfungsstreifen 7 mit seiner Längsseite 7b (seitliche Kontaktfläche, zweite Reib- und Dichtfläche) auch in Richtung der Seitenfläche 9 (zweite Reib- und Dichtfläche) der Schaufelplattform 2' bewegt, um so die Kopplung zwischen den Schaufelplattformen 2 und 2' zu bewirken. Die Seitenfläche 9 der Schaufelplattform 2' bildet eine zweite Reib- und Dichtfläche für den Dichtungs- und Dämpfungsstreifen 7, und zwar an dessen Längsseite 7b. Während der Rotation der an der Turbinenscheibe gehaltenen Turbinenschaufeln können die Schaufelplattformen 2, 2' - infolge von aerodynamischen Anregungen der Schaufeln - eine tangentiale Schwingungsbewegung (Bewegung in Umfangsrichtung der Scheibe) und eine axiale Schwingungsbewegung (Bewegung in Achsrichtung der Scheibe) ausführen.

Beide Schwingungsbewegungen der Schaufelplattformen 2, 2' können einerseits durch die Reibungskräfte zwischen der schrägen Taschenfläche 10(erste Reib- und Dichtfläche) der Plattformtasche 4 und der oberen Kontaktfläche 7a des Dichtungs- und Dämpfungsstreifens 7 gedämpft werden. Andererseits kann eine Dämpfung durch die Reibungskräfte zwischen der Längsseite 7b des Dichtungs- und Dämpfungsstreifens 7 und der Seitenfläche 9 (zweite Reib- und Dichtfläche) der benachbarten Schaufelplattform 2' erfolgen. Die Dämpfungswirkung wird durch die Größe der Reibungskräfte bestimmt, die ihrerseits durch den Reibungskoeffizienten an den einander kontaktierenden Flächen (7a, 7b) des Dichtungs- und Dämpfungsstreifens 7 und der Schaufelplattform 2 beeinflusst werden kann. Gleichzeitig dichtet der Dichtungs- und Dämpfungsstreifen 7 mit seiner oberen Kontaktfläche 7a und mit seiner Längsseite 7b (seitliche Kontaktfläche) die benachbarten Schaufelplattformen 2, 2' an deren Taschenfläche 10 und Seitenfläche 9 (erste und zweite Reibflächen 9, 10) gegeneinander ab.

Mit dem zuvor beschriebenen Dichtungs- und Dämpfungssystem wird mit einfachen konstruktiven Maßnahmen und ohne bauliche und gewichtserhöhende Veränderungen an den Schaufelplattformen eine sichere Abdichtung und Schwingungsdämpfung zwischen den Schaufelplattformen 2, 2' erzielt. Wesentlich ist dabei die Anordnung eines als flacher Streifen ausgebildeten Dichtungs- und Dämpfungselements 7, dessen Krümmung der der Schaufelplattform 2 entspricht, wobei der Dichtungs- und Dämpfungsstreifen 7 einer auf einer Längsseite der Schaufelplattform 2 ausgebildeten Plattformtasche 4 in Form einer dem Dichtungs-und Dämpfungsstreifen 7 entsprechenden, schräg auf die Seitenfläche 9 der angrenzenden Schaufelplattform 2' gerichteten Ausnehmung zugeordnet wird, so dass der Dichtungs- und Dämpfungsstreifen 7 unter der Wirkung der Zentrifugalkraft die beiden Schaufelplattformen 2, 2' koppelt und abdichtet und aufgrund der Reibungskräfte für die Schwingungsdämpfung zwischen den benachbarten Schaufelplattformen sorgt. Im Rahmen dieses Erfindungsgedankens sind Abwandlungen der oben beschriebenen Ausführungsform, beispielsweise die Anordnung eines einfach gekrümmten Dichtungs- und Dämpfungsstreifens bei nur einfach gekrümmten Schaufelplattformen, möglich.

### Bezugszeichenliste

- 1: Schaufelblatt
- 2, 2': Schaufelplattform
- 3: Schaufelfuß
- 4: Plattformtasche
- 5: Haltestege
- 6: Dichtungstasche
- 7: Dichtungs- und Dämpfungsstreifen
- 7a: obere Kontaktfläche (1. Reib- und Dichtfl.)
- 7b: Längsseite (2. Reib- und Dichtfläche., seitliche Kontaktfläche)
- 8: Dichtungsdraht
- 9: Seitenfläche von 2' (2. Reib- und Dichtfl.)
- 10: Taschenfläche (1. Reib- und Dichtfläche)

## Patentansprüche

1. Dichtungs- und Dämpfungssystem für Turbinenschaufeln, deren aerodynamisch in einer oder zwei Ebenen gekrümmte Schaufelplattformen (2, 2') jeweils über ein Dichtungs- und Dämpfungselement (7) gekoppelt sind , das in einer Plattformtasche (4) angeordnet ist und unter der Wirkung der Zentrifugalkraft zur Abdichtung und reibungsbedingten Dämpfung der axialen und tangentialen Schaufelschwingungen mit einer ersten Kontaktfläche (7a) vollflächig eine schräg nach oben zur benachbarten Schaufelplattform (2') gerichtete Taschenfläche (10) der Schaufelplattform (2) und mit einer zweiten Kontaktfläche (7b) eine Seitenfläche (9) der benachbarten Schaufelplattform (2') kontaktiert, **dadurch gekennzeichnet, das** die Plattformtasche (4) eine flache, dem axialen und tangentialen Krümmungsverlauf der Schaufelplattform (2) an deren Unterseite folgende Ausnehmung ist und das Dichtungs- und Dämpfungselement als einstückiger, flacher und entsprechend der Krümmung der Plattformtasche (4) gekrümmter Dichtungs- und Dämpfungsstreifen (7) ausgebildet ist.

2. Dichtungs- und Dämpfungssystem nach Anspruch 1, **dadurch gekennzeichnet, dass** der Plattformtasche (4) Haltemittel in Form von Haltestegen (5) oder -nuten zum Halten des Dichtungs- und Dämpfungsstreifen (7) in der zur Wirkung der Zentrifugalkräfte entgegengesetzten Richtung zugeordnet sind.

3. Dichtungs- und Dämpfungssystem nach Anspruch 1, **dadurch gekennzeichnet, dass** die Größe der reibungsbedingten Schwingungsdämpfung über den Reibungskoeffizienten der Schaufelplattform (2, 2') und/oder des Dichtungs- und Dämpfungsstreifens (7) eingestellt ist.

4. Dichtungs- und Dämpfungssystem nach Anspruch 1, **dadurch gekennzeichnet, dass** an einer Stirnseite des Dichtungs- und Dehnungsstreifens (7) ein Dichtungsdraht (8) angeformt ist, der in einer Dichtungstasche (6) der Schaufelplattform (2) angeordnet ist.

## Claims

1. Sealing and damping system for turbine blades whose blade platforms (2, 2'), aerodynamically curved in one or two planes, are each connected via a sealing and damping element (7) which is arranged in a platform pocket (4) and, when acted upon by centrifugal force, makes full-surface contact with a pocket surface (10) of the blade platform (2) oriented obliquely upwards to the adjacent blade platform (2') via a first contact face (7a) and with a side face (9) of the adjacent blade platform (2') via a second contact face (7b) for sealing and frictional damping of the axial and tangential blade vibrations, **characterized in that** the platform pocket (4) is a flat recess following the axial and tangential curvature of the blade platform (2) at the bottom side of the latter and the sealing and damping element is provided as one-piece, flat sealing and damping strip (7) curved conformal with the curvature of the platform pocket (4).

2. Sealing and damping system in accordance with Claim 1, **characterized in that** retaining means in the form of retaining tangs (5) or grooves are allocated to the platform pocket (4) to fix the sealing and damping strip (7) in a direction opposite to the effect of the centrifugal forces.

3. Sealing and damping system in accordance with Claim 1, **characterized in that** the magnitude of frictional damping is controlled by the coefficient of friction of the blade platforms (2, 2') and/or the sealing and damping strip (7).

4. Sealing and damping system in accordance with Claim 1, **characterized in that** a sealing wire (8) is formed onto a front face of the sealing and damping strip (7) and is housed in a sealing pocket (6) of the blade platform (2).

## Revendications

1. Système d'étanchéité et d'amortissement pour aubes de turbine, dont les plates-formes d'aubes (2, 2') incurvées de manière aérodynamique dans un ou deux plan(s) sont respectivement couplées au moyen d'un élément d'étanchéité et d'amortissement (7), qui est disposé dans une poche de plate-forme (4) et qui, avec une première surface de contact (7a) entre intégralement en contact avec une surface de poche (10) de la plate-forme d'aube (2), orientée en biais vers le haut sur la plate-forme d'aube voisine (2'), et avec une deuxième surface de contact (7b), entre en contact avec une surface latérale (9) de la plate-forme voisine (2') sous l'effet de la force centrifuge afin d'étanchéifier et d'amortir par frottement les vibrations axiales et tangentielles des aubes, **caractérisé en ce que** la poche de plate-forme (4) est un évidement aplati qui suit sur sa face inférieure les courbures axiale et tangentielle de la plate-forme d'aube (2), et que l'élément d'étanchéité et d'amortissement est formé par un ruban d'étanchéité et d'amortissement (7) d'un seul tenant, aplati et dont la courbure correspond à celle de la poche de plate-forme (4).

2. Système d'étanchéité et d'amortissement selon la revendication n° 1, **caractérisé en ce qu'**à la poche de plate-forme (4) sont associés des éléments de maintien sous forme de barrettes (5) ou de gorges de maintien destinées à maintenir le ruban d'étanchéité et d'amortissement (7) dans le sens opposé à l'effet des forces centrifuges.

3. Système d'étanchéité et d'amortissement selon la revendication n° 1, **caractérisé en ce que** l'importance de l'amortissement des vibrations dû au frottement est réglée au moyen du coefficient de frottement de la plate-forme d'aube (2, 2') et/ou du ruban d'étanchéité et d'amortissement (7).

4. Système d'étanchéité et d'amortissement selon la revendication n° 1, **caractérisé en ce que** sur une face frontale du ruban d'étanchéité et d'amortissement (7) est formé un fil d'étanchéité (8) qui est placé dans une poche d'étanchéité (6) de la plate-forme d'aube (2).
